# EUROPÄISCHE PATENTSCHRIFT

(11) **EP 2 996 514 B1**
(45) Veröffentlichungstag und Bekanntmachung des Hinweises auf die Patenterteilung: **27.06.2018**
(21) Anmeldenummer: 14713063.7
(22) Anmeldetag: 18.03.2014
(51) Int. Cl.: A47B 88/47

(54) **SCHIEBEANORDNUNG**
SLIDING ARRANGEMENT
DISPOSITIF COULISSANT

(30) Priorität: 13.05.2013 DE 102013104886
(43) Veröffentlichungstag der Anmeldung: 23.03.2016
(73) Patentinhaber: Karl Simon GmbH & Co. KG, 78733 Aichhalden (DE)
(72) Erfinder: BANTLE, Ulrich, 72186 Empfingen (DE)
(74) Vertreter: Herrmann, Jochen
(86) Internationale Anmeldenummer: PCT/EP2014/055383
(87) Internationale Veröffentlichungsnummer: WO 2014/183909

(56) Entgegenhaltungen:
- EP-A1- 2 279 680
- WO-A1-2010/112522
- DE-A1- 19 935 120
- DE-A1-102011 050 605
- US-A1- 2004 212 283

## Beschreibung

Die Erfindung betrifft eine Schiebeanordnung, insbesondere Ausschubvorrichtung für Schubladen, Schiebetüren etc. mit einem Schiebestück und einer Zuganordnung, die über ein Koppelstück miteinander koppelbar sind, wobei die Zuganordnung federvorgespannt in einer Parkstellung ablegbar ist.

Eine derartige Schiebeanordnung ist aus der DE 10 2011 050 605 A1 oder der EP 2279680 A1 bekannt. Dabei werden die Schiebeanordnungen verwendet, um insbesondere bei grifflosen Schubladen oder Schiebetüren oder dergleichen eine komfortable Bedienung zu ermöglichen. Dementsprechend kann beispielsweise die geschlossene Schublade vom Benutzer an ihrer Frontlende gedrückt werden. Dabei wird ein so genannter "Push-Latch-Mechanismus" der Schiebeanordnung ausgelöst und die Ausschiebeanordnung schiebt dann die Schublade in eine teilgeöffnete Stellung. In dieser teilgeöffneten Stellung kann die Schublade vom Benutzer bequem gegriffen und vollständig ausgezogen werden. Für einen komfortablen Schließvorgang ist eine Einzugsvorrichtung mit der Ausschiebeanordnung kombiniert. Diese zieht die Schublade auf dem letzten Teil des Verstellweges in die Schließposition. Gleichzeitig ist dabei ein Dämpfer wirksam, der ein hartes Anschlagen der Schublade in der Schließposition verhindert. Die Ausschubvorrichtung verwendet eine Feder, die nach Auslösen des Push-Latch-Mechanismusses das Schiebestück in die teilgeöffnete Stellung schiebt. Die Zuganordnung verwendet eine weitere Feder, nämlich eine Einzugsfeder die dazu dient, die Schublade auf dem letzten Teil ihres Verstellweges in die Schließposition zu ziehen. Mithin werden also zwei Federn verwendet, die gegenläufige Federkräfte in die Schublade einbringen. Es wird daher vorzugsweise die Ausschubfeder mit einer geringeren Federkonstante als die Einzugsfeder dimensioniert. Während des Schließvorganges der Schublade wird die kinetische Energie der Schublade verwendet um die Auszugfeder zu spannen um einen möglichst "natürlichen Schließvorgang" zu simulieren ohne dass von einem Benutzer zusätzlich die Schublade auf dem letzten Teil des Schließweges gedrückt werden muss, um die Ausschubfeder zu spannen. Nachdem die Ausschubfeder gespannt ist, muss ein Schaltvorgang stattfinden, der dann die Zuganordnung freigibt um die Schublade in die Schließposition zu stellen. Auch für die Betätigung der Schaltanordnung wird vorzugsweise die kinetische Energie der Schublade ausgenutzt. Wenn die Schublade nun sehr langsam zugeschoben wird, so kann zwar die kinetische Energie reichen um die Ausschiebeanordnung zu spannen, jedoch wird dann die Schaltanordnung nicht mehr ausgelöst, sodass ein Einziehen in die Schließposition nicht bewirkt wird.

Es ist Aufgabe der Erfindung, eine Schiebeanordnung der eingangs erwähnten Art bereitzustellen, die die kinetische Energie der Schublade auf ihrem Schließweg optimal ausnutzt.

Diese Aufgabe wird dadurch gelöst, dass das Sperrelement, welches die Zuganordnung in der Parkposition blockiert mittels eines Riegels gesperrt ist. Um das Sperrelement in die Freigabeposition zu bewegen, muss der Riegel verstellt werden. Die Parkposition kann konstruktiv so ausgelegt sein, dass nur noch wenig Energie nötig ist um das Sperrelement aus der Parkposition zu bewegen. Die Betätigung des Riegels kann mit geringem Kraftaufwand erfolgen, sodass für den Schaltvorgang nur noch ein sehr geringer Teil der kinetischen Energie verwendet werden muss. Damit wird auch eine sehr langsam laufende Schublade problemlos in die Schließposition gezogen.

Besonders bevorzugt ist es vorgesehen, dass der Riegel gegen die Vorspannung einer Feder betätigbar ist. Die Feder kann dabei mit geringer Federkonstante ausgestattet sein um eine kraftarme Betätigung des Riegels zu ermöglichen. Eine einfache Konstruktion ergibt sich dann, wenn vorgesehen ist, dass der Riegel ein Schaltstück aufweist, das mit einem Auslöseteil zusammenwirkt um den Riegel aus der Sperrstellung heraus zu verstellen. Mithin wird beim Übergang des Sperrelementes in die Parkposition der Riegel durch das Sperrelement selbst betätigt, sodass kein zusätzlicher Teile- und Montageaufwand erforderlich wird.

Eine erfindungsgemäße Schiebeanordnung kann dergestalt sein, dass das Sperrelement einen Halter aufweist, der ein Führungselement trägt und dass das Führungselement in einer Führung beim Verschieben des Sperrelementes mit der Zuganordnung verstellt wird.

Eine zuverlässige Bedingung des Sperrelementes wird dadurch möglich, dass es einen Schaltansatz aufweist, der mittelbar oder unmittelbar von dem Schiebestück betätigbar ist. Mithin lässt sich das Sperrelement an seinem Schaltansatz eindeutig von dem Schiebestück steuern.

Wenn vorgesehen ist, dass das Sperrelement an einer Lagerung der Zuganordnung schwenkbar gelagert ist, und dass das Sperrelement den Halter und/oder den Schaltansatz als Hebelarm ausbildet, dann wird eine einfache Bauweise bewirkt und zum anderen können über die Einstellung der Hebelarme die nötigen Kräfte zur Bedienung des Sperrelementes gering gehalten werden.

Eine besonders bevorzugte Erfindungsvariante ist derart, dass der Riegel ein Betätigungsstück aufweist, das mittels eines Schalters beaufschlagt ist um den Riegel bei blockiertem Sperrelement zu betätigen. Der Schalter dient demnach dazu, den Riegel aus seiner Schließstellung herauszubewegen und das Sperrelement freizugeben. Damit kann der Schalter so dimensioniert sein, dass er mit geringem Kraftaufwand bedienbar ist, um den Riegel zu lösen.

Hierbei kann es vorzugsweise vorgesehen sein, dass der Schalter an einem Lager der Zuganordnung schwenkbar gelagert ist um eine einheitliche Baugruppe zu bilden. Zusätzlich wird hierdurch eine hohe Schaltgenauigkeit erreicht, insbesondere dann, wenn auch das Sperrelement an der Zuganordnung gehalten ist.

Eine einfache Schalterbetätigung kann dadurch erreicht werden, dass er mittels des Schiebestückes mittelbar oder unmittelbar schaltbar ist.

Der Schalter kann wieder als Hebel ausgebildet sein, der über einen ersten Hebelarm mit dem Schiebestück und einem zweiten Hebelarm mit dem Riegel in Wirkverbindung bringbar ist. Über die Hebelarme lassen sich die Kraftverhältnisse optimal übersetzen.

Um Schiebeanordnungen bei modernen Schubladensystemen verwendbar zu machen, dürfen diese eine gewisse Baugröße nicht überschreiten. Insbesondere müssen die Schiebeanordnungen flach bauen und dürfen keine zu hohe Längserstreckung in Richtung der Schiebebewegung der Schubladen aufweisen.

Um nun eine kleinbauende Schiebeanordnung bereitzustellen, die in Schubrichtung der Schublade auch eine minimierte Erstreckung aufweist, kann es vorgesehen sein, dass das Schiebestück an seinem der Einzugsposition zugewandten Endbereich mittelbar oder unmittelbar mit einem Freigabestück verbunden ist, wobei das Freigabestück zwischen einer Freigabe- und einer Sperrposition verstellbar ist, und dass das Schiebestück an seinem der Einzugsposition abgewandten Bereich an das Koppelstück angeschlossen ist. Über diese Gestaltung des Schiebestückes wird eine Konstruktion möglich, bei der sich die Komponenten eines Schiebeanordnungs-Beschlages übereinander anordnen können, um eine geringe Längserstreckung in Schubrichtung zu erreichen.

Denkbar ist es auch, eine Schiebeanordnung zu schaffen, die einen langen Ausschubweg über das Schiebestück bewirkt. Hierzu kann es vorgesehen sein, dass auf das Schiebestück zwei Federn einwirken um es in die Ausschubposition zu bewegen. Dabei wirken die Federn vorzugsweise zumindest über einen Teilbereich des Verschiebeweges nicht gemeinsam, sondern es wird eine gestufte Entspannung der Federn zumindest in Teilbereichen bewirkt. Beim Spannen der beiden für die Ausschiebebewegung zuständigen Federn können diese somit nacheinander, zumindest bereichsweise gespannt werden, was eine optimale Ausnutzung der kinetischen Energie der Schublade erlaubt.

Vorzugsweise wirken die beiden Federn zumindest in einem Teilbereich des Ausschubweges parallel auf das Schiebestück ein. Vorzugsweise wirken sie zu Beginn des Ausschubweges parallel um einen starken Ausschubimpuls in die Schublade einbringen zu können. Eine mögliche Erfindungsausgestaltung ist derart, dass eine Feder als Druckfeder und die zweite Feder als Zugfeder auf das Schiebestück einwirkt um eine raumoptimierte Gestaltung der Schiebeanordnung erreichen zu können.

Die Erfindung wird im Folgenden anhand eines in den Zeichnungen dargestellten Ausführungsbeispieles näher erläutert. Es zeigen die Figuren 1 bis 31 verschiedene Funktionsstellungen einer erfindungsgemäßen Schiebeanordnung.

Wie die Figuren 1 und 2 zeigen, weist die Schiebeanordnung ein Gehäuse 10 auf, das eine vertikale Wand 11 aufweist, von der umlaufend Seitenwände 17.1 aufsteigen. Im Bereich der Ecken des Gehäuses 10 sind Schraubaufnahmen 17.3 vorgesehen. Auf die Seitenwände 17.1 kann ein Deckel aufgelegt werden und dieser mit den Schraubaufnahmen 17.3 verschraubt werden. Um das Innenleben der Schiebeanordnung erkennbar zu machen, ist der Deckel in den Figuren abgenommen und der Innenaufbau der Schiebeanordnung teilweise im Schnitt dargestellt. Das Gehäuse ist zentrisch mit einer Führung 12 ausgerüstet, die zwei zueinander beabstandete Stützabschnitte 17.1 aufweist. Weiter besitzt das Gehäuse 10 eine Dämpferaufnahme 13 und eine weitere Führung 14. Die Führung 14 ist aus der Wand 11 ausgespart. Sie besitzt eine Erweiterung 14.1, die in einen linearen Führungsabschnitt 14.2 übergeht. Der Führungsabschnitt 14.2 läuft im Bereich eines Auflaufabschnittes 14.3 aus. Der Auflaufabschnitt 14.3 geht über einen Totpunkt 14.4 in einen Blockierabschnitt 14.5 über.

Wie Figur 2 erkennen lässt, ist im oberen Bereich des Gehäuses ein Anschlag 15 vorgesehen, der an eine Führung 15.1 anschließt. In dieser Führung läuft ein Führungsstück 15.3 und kann linear und geführt in der Führung 15.1 verstellt werden. Dabei kann die Verstellung ausgehend von der in Figur 2 gezeigten Grundstellung nach links erfolgen, nachdem das Führungsstück 15.3 am Anschlag 15 zum Liegen kommt. Unterhalb der Führung 15.1 ist eine dritte Führung 16 ausgebildet. Die Führung 16 ist in Form von stegartigen Vorsprüngen ausgebildet, die einteilig an die Wand 11 angeformt sind. Dabei bilden diese Stege wieder eine Linearführung 16. Figur 2 lässt weiter erkennen, dass die Seiten 17.1 im Bereich der linken vertikalen Schmalseite des Gehäuses 10 mit einer Öffnung 17.2 versehen ist um Zugang zu Innenraum des Gehäuses zu ermöglichen. Gegenüber am rechten Gehäuseende ist ein Federhalter 17.4 einteilig im Bereich der rechtwinklig aneinandergrenzenden Seitenwände 17.1 angeformt. Im oberen Längsbereich des Gehäuses 10 ist ein Schlitz 17.5 aus der oberen Seitenwand 17.1 ausgespart. Der Schlitz 17.5 ist von Deckabschnitten 17.6 der Seitenwand 17.1 begrenzt. Im Bereich des Schlitzes 17.5 ist eine Führungsbahn 18 vorgesehen, deren Ausgestaltung näher der Figur 11 entnehmbar ist. Figur 11 zeigt einen Vertikalschnitt durch die Wand 11 des Gehäuses 10. Wie diese Darstellung erkennen lässt, ist die Führungsban 18 in Form einer Vertiefung in die Seitenwand 11 eingebracht. Sie weist einen linearen Führungsabschnitt 18.1 auf, der im Bereich seiner beiden linksseitigen Enden jeweils in einen Parkabschnitt 18.2, 18.3 mündet. Figur 11 lässt weiter erkennen, dass in der Führungsbahn 18 ein Freigabestück 30 verstellbar ist. Das Freigabestück 30 besitzt eine Mitnehmeraufnahme 30, die von zwei Anschlägen 32, 33 begrenzt ist. Das Freigabestück 30 ist mit zwei Führungselementen 34, 35 ausgerüstet, die als Ansätze ausgebildet sind und in der Führungsbahn 18 geführt werden. Dabei bildet das Führungselement 34 eine Längsführung und zusätzlich eine Schwenkachse um die das Freigabestück 30 verschwenkbar ist. Figur 11 zeigt das Freigabestück 30 in seiner abgeschwenkten Auslöseposition. Figur 1 zeigt das Freigabestück 30 in seiner verkippten Blockierstellung in der die beiden Führungselemente 34, 35 in dem linearen Bereich des Führungsabschnittes 18.1 verstellbar sind. In Figur 27 ist die detaillierte Gestaltung des Freigabestückes 30 ersichtlich. Wie diese Darstellung zeigt, ist der Anschlag 32 an einem Basisteil des Freigabestücks 30 befestigt, wobei dieses Basisteil 32 das Führungselement 34 aufnimmt. Der zweite Anschlag 33 ist an einem Federabschnitt 33.1 einteilig angeformt. Der Federabschnitt 33.1 geht über eine Anbindung 33.2 in das Basisteil über, wobei die Anbindung 33.2 den Anschlag 33 einteilig mit dem Basisteil verbindet. Dem Anschlag 33 abgekehrt geht der Federabschnitt in einen Gelenkbereich 36 über. Der Gelenkbereich 36 ist an einen Ausleger 37 angeformt, der wieder in das Basisteil einteilig übergeht. Das Freigabestück 30 ist schwenkbar an ein Schiebestück 40 angekoppelt. Dabei erfolgt die schwenkbare Ankoppelung vorteilhafterweise mittels des Führungselementes 34. Auf diese Weise kann das Freigabestück 30 zwischen der in Figur 2 gezeigten Blockierstellung und des in Figur 11 gezeigten Auslösestellung verschwenkt werden. Das Schiebestück 40 besitzt zu diesem Zweck einen Ansatz 41, der das Freigabestück 30 in einer dafür vorgesehenen Aufnahme aufnimmt. Diese Aufnahme kann dabei Anschläge bilden, die das Freigabestück 30 in seiner abgeklappten Position stützen (siehe Figur 27).

Wie Figur 2 weiter zeigt, wirkt mit dem Freigabestück 30 ein Aktivator zusammen. Der Aktivator weist Befestigungsaufnahmen 21 an einer Befestigungsplatte auf. An der Befestigungsplatte ist ein Mitnehmer 22 einteilig angeformt. Der Mitnehmer 22 kann in der Mitnehmeraufnahme 31 des Freigabestückes 30 aufgenommen werden. Üblicherweise wird der Aktivator 20 koprusseitig montiert, während das Gehäuse 10 mit der Schiebeanordnung der zu bedienenden Schublade montiert wird. Selbstverständlich kann aber auch die angedrehte Zuordnung gewählt werden.

Das Schiebestück geht ausgehend von dem Ansatz 41 mit dem Lager 42 für das Führungselement 34 des Freigabestückes 30 in einen Verbindungsabschnitt über, der in einem Halter 43 ausläuft. Der Halter 43 weist eine Aufnahme 44 auf. Figur 2 zeigt die Einzugsposition der Schublade. Das Freigabestück steht also in der Einzugsposition. Wie Figur 2 erkennen lässt, ist das Schiebestück 40 so ausgebildet, dass der Halter 43 der Einzugsposition abgewandt die Aufnahme 44 aufweist. Das Schiebestück 40 ist derart ausgestaltet, dass es mittels Ansätzen in der Führung 16 linear verstellbar ist. Dabei erfolgt die Verstellbewegung in der Zeichnungsebene gemäß Figur 2.

Dem Schiebestück 40 ist im Bereich des Halters 43 ein Koppelstück 50 zugeordnet. Das Koppelstück 50 besitzt einen Koppelkopf 51 mit einem Verbinder 52, der in der Aufnahme 44 des Halters 33 aufgenommen und hier befestigt ist. Das Koppelstück 51 ist mit einem Einstellgewinde auf einen Gewindeansatz eines Übertragungsstücks aufgeschraubt. Das Übertragungsstück weist an seinen dem Verbinder 52 abgewandten Ende ein Gewinde 53 auf. Dieses Gewinde ist in einen Halter 54 einer Schaltanordnung eingeschraubt. Der Halter trägt dem Gewinde 53 gegenüberliegend einen Träger 55. Der Träger 55 ist mit einem Stützteil 56 ausgerüstet. Zwischen dem Stützteil 56 und dem Begrenzungsrand des Halters 55 bildet sich eine Lageraufnahme für einen Rastring 58, der auf dem Träger 55 verdreht werden kann. Mittels des Begrenzungsrandes und des Stützteiles 56 ist der Rastring 58 axial unverlierbar gehalten. Der Rastring 58 weist an seiner Außenkontur einen Schaltansatz auf, der in einer Steuerkurve einer Zuganordnung 60 geführt ist. Der Rastring und die Steuerkurve bilden in der Form eines Kugelschreibermechanismusses eine lösbare Koppelverbindung zwischen der Zuganordnung und der Schaltanordnung, mithin letztlich also eine lösbare Verbindung zwischen dem Schiebestück 40 und der Zuganordnung 60. In der Zuganordnung 60 ist eine Feder 120 in einer Federaufnahme gehalten. Die Feder 120 dient als Ausstoßfeder und wird in der Figur 2 in ihrer Vorspannstellung gehalten, wobei sich die Feder 120 dabei einerseits an ihrem rechten Ende an dem Gehäuse der Zuganordnung 60 und andererseits an dem Stützteil 56 abstützt.

Die Zuganordnung 60 besitzt eine Lagerung 61 in der das Übertragungsstück des Koppelstückes 50 linear geführt ist, wie Figur 2 deutlich erkennen lässt. Im Bereich der Lagerung 61 ist die Zuganordnung 60 eine Halterung 62. Die Halterung 62 ist mit einer Federaufnahme 62.1 und einer Dämpferaufnahme 62.2 ausgerüstet. Die Zuganordnung 60 ist ein Mantelteil 63, das an seiner Außenkontur zylindrisch ausgebildet ist. Es ist auf dem Kreissegmentartig ausgebildeten Stützabschnitten 12.1 der Führung 12 derart abgestützt, dass die Außenkontur des Mantelteils 63 plan mit der Außenkontur der Wand 11 oder zumindest annähernd mit der Außenkontur der Wand 11 abschließt um eine geringe Baubreite verwirklichen zu können. Eine gleiche Führung des Mantelteils 63 kann auch auf der gegenüberliegenden Seite am Deckel vorgesehen sein. Wie bereits vorstehend erwähnt wurde, weist die Zuganordnung eine Federaufnahme 64 auf, die Gehäuseartig ausgebildet ist und die Feder 120 ausknicksicher aufnimmt.

Im Bereich der Federaufnahme 64 weist die Zuganordnung 60 einen Anschlagabschnitt 65 auf. An den Anschlagabschnitt 65 ist ein Endanschlag 67 angeformt. Weiter ist an den Anschlag 65 ein Befestigungsabschnitt 66 angeformt. Wie bereits vorstehend erwähnt wurde, ist die Zuganordnung 60 in der Führung 12 und in der Blattebene gemäß Figur 2 linear verstellbar. Auf den Befestigungsabschnitt 66 sind ein Schalter 70 und ein Sperrelement 80 schwenkbar befestigt. Der Schalter 70 ist als Doppelhebel ausgebildet und weist zwei Hebelarme 71, 72 auf. Er ist um ein Lager 73 schwenkbar an den Befestigungsabschnitt 66 befestigt.

Das Sperrelement 80 ist als Doppelhebel ausgebildet. Er weist als ersten Hebelarm einen Schaltansatz 24 und als zweiten Hebelarm einen Halter 81 auf. Das Sperrelement 80 ist um eine Lagerung 83 auf dem Befestigungsabschnitt 66 schwenkbar befestigt. Die Schwenkbewegung des Sperrelementes 80 und des Schalters 70 verläuft in der Zeichnungsebene gemäß Figur 2.

Der Halter 81 trägt in Form eines Vorsprunges ein Führungselement 82, das in die Führung 14 eingreift. An seinem lenkseitigen Ende besitzt der Halter 81 ein Auslöseteil 85 in Form beispielsweise einer Formschräge.

Wie Figur 2 weiter erkennen lässt, ist mit der Zuganordnung 60 ein Dämpfer 100 gekoppelt. Der Dämpfer 100 weist ein Dämpfergehäuse 101 und eine darin verstellbare Kolbenstange 102 auf. Im vorliegenden Ausführungsbeispiel ist der Dämpfer 100 als Luft-Lineardämpfer ausgebildet. Er kann auch als Fluid, insbesondere Öllineardämpfer gestaltet sein. Das Dämpfergehäuse 101 ist in der Dämpferaufnahme 13 untergebracht. Dabei ist zum Zwecke einer schmalen Baubreite das zylindrische Dämpfergehäuse derart in die Führung 14 eingestellt, dass es mit seiner Außenkontur mit der Außenseite der Wand 11 oder annähernd mit der Außenseite der Wand 11 abschließt. Die Kolbenstange 102 ist über ein Koppelstück 103 an der Dämpferaufnahme 62.2 der Zuganordnung 60 befestigt. Unterhalb des Dämpfers 100 ist eine Feder, vorliegend eine Schraubenfeder als Zugfeder angeordnet. Die Feder 90 ist an ihrem einen längsseitigen Ende an dem Federhalter 17.4 des Gehäuses 10 befestigt, das andere Ende der Feder 90 ist an der Federaufnahme 62.1 der Zuganordnung 60 festgemacht.

Zwischen der Feder 90 und dem Schiebestück 40 ist ein Riegel 110 angeordnet. Der Riegel 110 ist am Gehäuse 10 ortsfest befestigt. Der Riegel 110 weist ein Betätigungsstück auf, an das einteilig ein Schaltstück 113 angeformt ist. Das Schaltstück 113 kann in Form einer Formschräge ausgebildet sein. Der Riegel 110 ist gegen die Vorspannung einer Feder 112 mit geringer Federkonstante im Gehäuse 10 linear in der Bildebene gemäß Figur 2 verstellbar.

Nachstehend wird die Vorgehensweise zur Bedienung der in den Zeichnungen dargestellten ausschiebbaren Ordnung beschrieben.

Figur 1 zeigt, wie bereits oben erwähnt, die Einzugsposition mithin also die Stellung, in der die Schublade in ihrer eingezogenen und arretierten Stellung steht. Ausgehend von dieser Stellung wird ein Überhub Ü, wie er in Figur 3 markiert ist, auf die Schubladenfront der Schublade aufgebracht. Infolge dieses Überhubs Ü wird das Gehäuse 10 der Schiebeanordnung in der Bildebene gemäß den Figuren 3 und 4 nach links verschoben. Figur 4 stellt nun dar, wie sich beim Überhub Ü die Bauteilzuordnungen verändern. Da das Schiebestück 40 an dem Aktivator 20 ortsfest blockiert ist, verschiebt sich das Gehäuse 10 gegenüber dem Schiebestück 40 nach links. Mit dem Gehäuse 10 wird auch die Zuganordnung 60 nach links verschoben. Dadurch geht die Schaltanordnung mit ihrem Halter 54 in Überhub. Dies bedeutet, dass der Rastring 58 mit seinem Rastansatz in der Schaltkulisse der Zuganordnung 60 verdreht wird. Die Überhubverstellung erfolgt gegen die Vorspannung der Feder 120.

Mit der Verstellung des Gehäuses 10 nach links werden auch der Schalter 70 und das Sperrelement 80 gegen eine Anschlagkante des Schiebestückes 40 gefahren. Dadurch werden der Schalter 70 und das Sperrelement 80 verschenkt. Das Führungselement 82 wird dabei in der Erweiterung 14.1 der Führung 14 nach oben verschwenkt. Wird nun die Schublade an ihrer Schubladenfront entlastet, so wird die Feder 120 wirksam, wie dies die Figurensequenz, gemäß Figur 5 und 6 zeigt. Da der Träger 55 über den Halter 54, das Koppelstück 50, das Schiebestück 40 und das Freigabestück 30 ortsfest mit dem Aktivator 20 gekoppelt sind, schiebt die Feder 120 das Gehäuse nach rechts in Öffnungsrichtung Ö. Diese durch die Feder 120 gesteuerte Ausschubbewegung erfolgt auf einem Teilweg zwangsgeführt unter unmittelbarer Einwirkung der Feder 120. Danach geht das Schiebestück in einen Freilauf in dem es aufgrund der von der Feder 120 eingebrachten Energie alleine aufgrund seiner kinetischen Energie verfährt. Diese Verfahrbewegung stoppt dann, wenn der Halter 54 an einem Anschlag der Halterung 62 anschlägt. Die Schublade befindet sich nun in einer Teilöffnungsstellung in der sie von Hand gegriffen und aufgezogen werden kann. Dies zeigt Figur 7 und Figur 8. Die Schublade kann weiter in Öffnungsrichtung Ö verstellt werden. Bei dieser Ausziehbewegung bleibt das Freigabestück 30 mit dem Aktivator 20 gekoppelt. Da das Koppelstück 50 an der Halterung 62 angeschlagen ist, zieht das Koppelstück 50 die Zuganordnung 62 in Folge der weiteren Verstellung des Gehäuses 10 in Richtung der Öffnungsbewegung Ö. Bei dieser Verstellung wird die Kolbenstange 102 des Dämpfers 100 ausgezogen. Gleichzeitig wird die Feder 90 gespannt. Da nun die Zuganordnung 60 mit dem Koppelstück 50 gekoppelt ist, verschiebt sich das Gehäuse 10 auch relativ zur Zuganordnung 60. Das bedeutet, dass auch das Sperrelement 80 relativ gegenüber dem Gehäuse 10 verstellt wird. Das Führungselement 82 wird in der Führung 14 des Gehäuses verschoben. Es gleitet zunächst längs des linearen Führungsabschnittes 14.2, fährt dann über den Auflaufabschnitt 14.3, wobei es in der Lagerung 83 verschwenkt wird und bis zum Totpunkt 14.4 gelangt, wie dies Figur 7 zeigt. In dieser Stellung trifft das Auslöseteil 85 des Sperrelementes 80 auf das Schaltstück 113 des Riegels 110. Dabei schiebt das Sperrelement 80 den Riegel 110 in der Bildebene nach Figur 8 nach links gegen die Vorspannung der Feder 112.

Während dieser Verstellbewegung wird mit dem Schiebestück 40 das Freigabestück 30 verstellt, wobei das Freigabestück 30 in der Führungsbahn 18 mit seinen beiden Führungselementen 34 und 35 entlanggleitet. Wird nun die Schublade weiter in Öffnungsrichtung verstellt, wie dies die Figuren 9 und 10 zeigen, so wird demnach auch das Gehäuse 10 weiter in Öffnungsrichtung versetzt. Der Sperrhebel 80 gleitet mit seinem Führungselement 82 weiter in der Führung 14, wobei das Führungselement 82 in den Bereich des Blockierabschnittes 14.5 verbracht wird. Wie Figur 10 zeigt, schwenkt dabei das Sperrelement 80 entgegen dem Uhrzeigersinn nach unten und der Riegel 110 schiebt sich aufgrund der Einwirkung der Feder 112 über das Sperrelement und blockiert es im Bereich des Auslöseteils 85.

Das Schiebestück 40 wird mit dem Freigabestück 30 weiter in der Führungsbahn 18 verstellt, bis es in seine abgekippte Position gelangt, die in Figur 10 gezeigt ist. Dabei ist, wie Figur 11 erkennen lässt, das Führungselement 35 im Parkabschnitt 18.2 aufgenommen und das Freigabestück 30 ist um die von dem Führungselement 34 gebildete Schwenkachse gekippt worden. Das Freigabestück 30 gibt den Aktivator 20 frei und es blockiert die Schiebeanordnung in der in Figur 10 gezeigten Stellung, wobei der Dämpfer 100 vollständig ausgezogen und die Feder 90 vollständig gespannt wurde. Beim Versatz des Schiebestücks 40 wird das mit dem Schiebestück 40 über die Feder 15.4 gekoppelte Führungsstück 15.3 in der Führung 15.1 nach links verschoben, wobei die Feder 15.4 dann vollständig entspannt ist.

Die Schublade kann nun vollständig und unbeeinflusst von der Schiebeanordnung in die Öffnungsstellung gezogen werden. Die Figuren 12 und 13 zeigen nun die Schließbewegung S der Schublade, wobei die Schublade zunächst unbeeinflusst verstellt werden kann, bis das Freigabestück 30 auf den Aktivator 20 trifft. Dabei trifft der Mitnehmer 22 auf den Anschlag 32. Da dieser Auftreffpunkt exzentrisch zu dem Lager 42 steht, wird ein Kippmoment aufgebracht, dass das Freigabestück 30 aus seiner in Figur 12 gezeigten Verschwenkten Stellung in die Arretierposition bringt, in der es den Mitnehmer 32 in der Mitnehmeraufnahme 31 blockiert, wie dies die Figuren 14 und 15 zeigen. Das Freigabestück 30 ist nun mit seinen beiden Führungselementen 34, 35 im Bereich des Führungsabschnittes 18.1 der Führungsbahn 18 geführt. Da nun also das Freigabestück 30 aus seiner Parkposition herausgestellt wurde, kann das Schiebestück 40 wieder gegenüber dem Gehäuse 10 relativ verstellt werden. Dabei fährt das Schiebestück 40 in das Gehäuse ein, während das Gehäuse 10 weiter in Schließrichtung verstellt wird. Die Schubbahnordnung 60 bleibt weiter gegenüber dem Gehäuse 10 blockiert (Sperrelement 80). Wie die Figuren 16 und 17 zeigen, trifft das Schiebestück 40 mit seinem Rastring 58 auf die Kulissenführung der Zuganordnung 60. Dort erfolgt dann die Verriegelung des Koppelstückes 50 über den Rastring 58 mit der Zuganordnung 60 in der Kulissenführung. Weiter wird der Träger 55 mit seinem Stützteil 56 gegen die Feder 120 gefahren und diese Aufgrund der kinetischen Energie der Schublade gespannt. Gleichzeitig fährt auch das Führungsstück 15.3 gegen einen Anschlag der Führung 15.1 und die Feder 15.4 wird gespannt. Die Figuren 16 und 17 zeigen schließlich, dass das Schiebestück 40 auf den Schalter 70 trifft und zwar erst dann, wenn bereits der Rastring 58 in der Kulisse der Zuganordnung 60 verrastet wurde.

Wie aus den Figuren 18 und 19 erkennbar ist, verstellt das Schiebestück 40 nun den Schalter 70 und dreht ihn um das Lager 73 im Uhrzeigersinn. Dadurch wird der Hebelarm 72 gegen das Betätigungsstück 111 des Riegels 110 gedrückt. Der Riegel 110 wird somit gegen die Vorspannung der Feder 112 verstellt, bis er das Sperrelement 80 freigibt.

Wie die Figuren 20 und 21 zeigen, drückt nun das Schiebestück 40 über den Schalter gegen den Schaltansatz 84 des Sperrelementes 80. Hierdurch wird das Sperrelement 80 im Uhrzeigersinn um die Lagerung 83 verschwenkt. Dadurch gelangt das Führungselement 82 außer Eingriff mit dem Blockierabschnitt 14.5 und wird bis zum Totpunkt 14.4 geführt. In dieser Stellung ist die Zuganordnung 60 freigegeben. Nun wird die Feder 90 wirksam und zieht die Zuganordnung 60 gegen die Dämpfkraft des Dämpfers 100. Da die Zuganordnung über das Koppelstück 50 mit dem Schiebestück 40 gekoppelt ist und das Freigabestück 30 am Aktivator gehalten ist, wird die Schublade zwangsgeführt eingezogen und dabei gleichzeitig gedämpft. Wie Figur 23 zeigt, wird aufgrund dieser Einziehbewegung der Schalter 70 wieder ein Stückweit vom Schiebestück 40 abgerückt.

Die Figuren 24 und 25 zeigen nun den weiteren Weg der Einzugsbewegung in Schließrichtung S, wobei das Führungselement 82 nunmehr in den Führungsabschnitt 14.2 bewegt wird. Bei dieser Einzugsbewegung wird die gegenüber der Federkraft der Feder 90 deutlich schwächere Feder 15.4, die als Zugfeder ausgelegt ist, weitergespannt.

Die Schließbewegung in Schließrichtung S setzt sich nun weiter fort, bis die in Figur 1 gezeigte Ausgangsstellung erreicht ist.

In dieser Position ist die Feder 15.4 vollständig gespannt, die Feder 120 ebenfalls gespannt, und die Feder 90 entspannt, wobei eine gewisse Restspannung hier an der Feder 90 aufrechterhalten wird um eine spielfreie Verspannung zu gewährleisten. In der Figurenfolge gemäß den Figuren 26 bis 31 ist gezeigt, wie die Schublade geöffnet werden kann, wenn beispielsweise aufgrund eines Defektes der Schiebeanordnung diese nicht mehr ordnungsgemäß bewegt werden kann. Dann trifft der Aktivator 20 mit einem Mitnehmer 22 auf den Anschlag 33 des Freigabestückes 30. Hierdurch wird beim Ziehen der Schublade aufgrund der Beabstandung des Anschlages 33 vom Führungselement 34 (das die Schwenklagerung bewirkt) ein Drehmoment in das Freigabestück 30 eingebracht. Dieses gemäß Figur 27 rechtsdrehende Moment bewirkt, dass das Freigabestück abgeklappt wird. Hierbei gelangt das Führungselement 35 (siehe Figur 11) in den Bereich des Parkabschnittes 18.3. Damit wird der Aktivator 20 freigegeben und die Schublade kann ungehindert ausgezogen werden. Wie die Figuren 28 und 29 zeigen, kann nachdem der Aktivator das Freigabestück 30 verlassen hat, dieses wieder in seine Ausgangsstellung zurückkippen und das geringfügig nach links verschobene Schiebestück 40 dabei wieder mittels der Feder 90 zurückgezogen werden. Die Figuren 30 und 31 zeigen wieder das vollständig zurückgezogene Schiebestück mit dem aufgerichteten Freigabestück und dem freigegebenen Aktivator. Wenn die Schublade nun wieder geschlossen wird, so trifft der Mitnehmer 22 des Aktivators 20 auf den Federabschnitt 33.1 und biegt diesen ab, wobei die Anbindung 33.2 federelastisch nachgibt und eine Verschwenkung des Federabschnittes in etwa im Gelenkbereich 36 stattfindet. Dann kann der Mitnehmer 22 in die Mitnehmeraufnahme 31 einfahren und die Schublade ist wieder in ihrer Schließstellung arretiert.

Wie vorstehend beschrieben wurde, wird das Schiebestück 40 ausgehend von der Stellung gemäß Figur 4 mittels beiden Federn 15.4 und 120 nach Auslesen des Überhubes beschleunigt. Dabei drückt die Feder 120 auf das Koppelstück und die Feder 15.4 zieht das Schiebestück 40 unmittelbar. Hierzu ist, wie oben erwähnt, die Feder 15.4 mit dem Schiebestück an ihrem einen Ende verbunden. Das andere Ende der Feder 15.4 ist an dem Führungsstück 15.3 festgemacht. Das Führungsstück 15.3 ist in der in Figur 4 gezeigten Stellung ortsfest am Gehäuse 10 blockiert. Wenn die beiden Federn 120 und 15.4 entspannt werden, so entlädt sich zunächst die Feder 120. Anschließend, nachdem die Feder 120 vollständig entladen ist, wirkt weiter die Feder 15.4 auf das Schiebestück ein und verstellt es unter Federkrafteinwirkung. Die Federsteuerung ist also so gewählt, dass zunächst beide Federn 120, 15.4 auf das Schiebestück 40 einwirken. Nachdem die Feder 120 entladen ist, wirkt nur noch die Feder 15.4, bis das Schiebestück die in Figur 6 gezeigte Stellung erreicht hat. Dann sind die beiden Federn 120 und 15.4 entladen.

Das Laden der beiden Federn erfolgt in umgekehrter Richtung, wie das die Bildsequenz gemäß den Figuren 14 bis 19 zeigt. Zunächst wird beim Einlaufen des Schiebestücks 40 die Feder 15.4 gespannt, dann trifft das Koppelstück 50 auf die Feder 120 und spannt diese. In diesem Betriebszustand werden dann beide Federn 15.4 und 120 vom Schiebestück 40 geladen, sobald das Koppelstück 50 mit seinem Rastring 58 in der Schaltkulisse der Zuganordnung 60 verrastet ist, ist die Feder 120 und auch die Feder 15.4 vollständig gespannt.

Die beiden Federn 15.4 und 120 bewirken einen langen federgesteuerten Ausstoßweg, wobei zu Beginn beide Federn 15.4 und 120 auf das Schiebestück gleichzeitig wirken um eine große Ausstoßkraft zu bewirken. Nachdem die Schublade in Bewegung gesetzt wurde und die Feder 120 entladen wurde reicht die geringe Federspannung der Feder 15.4 um die Bewegung der Schublade aufrechtzuerhalten. Damit kann ein großer Ausstellweg der Schublade realisiert werden. Da nun die Feder 15.4 eine geringe Federkonstante aufweist, lässt sie sich mit geringer Energie wieder laden, sodass ein Zuschieben der Schublade nicht merklich behindert wird.

Selbstverständlich kann die in den Zeichnungen gezeigte Schiebeanordnung auch alleine mit der Feder 120 verwirklicht werden. Die Feder 15.4 ist nur optional und dient, wie vorstehend beschrieben zur Realisierung eines größeren Ausschubeweges mit verbessertem Bedienkomfort

## Patentansprüche

1. Schiebeanordnung, insbesondere Anschubvorrichtung für Schubladen, Schiebetüren, etc. mit einem Schiebestück (40) und einer Zuganordnung (60), die über ein Koppelstück (54) miteinander koppelbar sind, wobei die Zuganordnung (60) federvorgespannt in einer Parkstellung ablegbar ist, und wobei die Zuganordnung (60) mittels eines Sperrelementes (80) in der Parkposition blockiert ist,
**dadurch gekennzeichnet, dass** das Sperrelement (80) in der Parkposition der Zuganordnung (60) mittels eines Riegels (110) gesperrt ist.

2. Schiebeanordnung nach Anspruch 1,
**dadurch gekennzeichnet, dass** der Riegel (110) gegen die Vorspannung einer Feder (112) betätigt wird.

3. Schiebeanordnung nach Anspruch 1 oder 2,
**dadurch gekennzeichnet, dass** der Riegel (110) ein Schaltstück (113) auf weist, und dass mit einem Auslösteil (85) derart zusammenwirkt, dass der Riegel (110) aus seiner Sperrstellung verstellt wird.

4. Schiebeanordnung nach einem der Ansprüche 1 bis 3,
**dadurch gekennzeichnet, dass** das Sperrelement (80) einen Halter (81) aufweist, der ein Führungselement (82) trägt, und dass Führungselement (82) in einer Führung (14) beim Verschieben des Sperrelementes (80) mit der Zugangsanordnung (60) verstellt wird.

5. Schiebeanordnung nach einem der Ansprüche 1 bis 4,
**dadurch gekennzeichnet, dass** das Sperrelement (80) einen Schaltansatz (84) aufweist, der mittelbar oder unmittelbar von dem Schiebestück (40) bestätigbar ist.

6. Schiebeanordnung nach einem der Ansprüche 1 bis 5,
**dadurch gekennzeichnet, dass** das Sperrelement (80) an einer Lagerung (83) der Zuganordnung (60) schwenkbar gelagert ist, und dass das Sperrelement (80) den Halter (81) und/oder den Schaltansatz (84) als Hebelarm ausbildet.

7. Schiebeanordnung nach einem der Ansprüche 1 bis 6,
**dadurch gekennzeichnet, dass** der Riegel (110) ein Betätigungsstück (111) aufweist, das mittels eines Schalters (70) beaufschlagbar ist um den Riegel (110) bei blockiertem Sperrelement (80) zu betätigen.

8. Schiebeanordnung nach Anspruch 7,
**dadurch gekennzeichnet, dass** der Schalter (70) an einem Lager (73) der Zuganordnung (60) schwenkbar gelagert ist.

9. Schiebeanordnung nach einem der Ansprüche 7 oder 8, **dadurch gekennzeichnet, dass** der Schalter (70) mittels des Schiebestücks (40) mittelbar oder unmittelbar schaltbar ist.

10. Schiebeanordnung nach einem der Ansprüche 7 bis 9, **dadurch gekennzeichnet, dass** der Schalter (70) als Hebel ausgebildet ist, der über einen ersten Hebelarm (71) mit dem Schiebestück (40) und einen zweiten Hebelarm (72) mit dem Riegel (110) in Wirkverbindung bringbar ist.

11. Schiebeanordnung nach einem der Ansprüche 1 bis 10,
**dadurch gekennzeichnet, dass** das Schiebestück (40) an seinem der Einzugsposition zugewandten Endbereich mittelbar oder unmittelbar mit einem Freigabestück (30) verbunden ist, wobei das Freigabestück (30) zwischen einer Freigabe- und einer Sperrposition verstellbar ist, und dass das Schiebestück (40) an seinem der Einzugsposition abgewandten Endbereich an das Koppelstück (54) angeschlossen ist.

12. Schiebeanordnung nach einem der Ansprüche 1 bis 11,
**dadurch gekennzeichnet, dass** auf das Schiebestück (40) zwei Federn (15.4 und 120) einwirken um es in die Ausschubposition zu bewegen.

13. Schiebeanordnung nach Anspruch 12, **dadurch gekennzeichnet, dass** die Federn (15.4 und 120) parallel auf das Schiebestück (40) einwirken.

14. Schiebeanordnung nach einem der Ansprüche 12 oder 13,
**dadurch gekennzeichnet, dass** eine Feder (120) als Druckfeder und die zweite Feder (15.4) als Zugfeder auf das Schiebestück (40) einwirkt.

## Claims

1. A sliding arrangement, in particular a pushing device for drawers, sliding doors, etc., comprising a sliding piece (40) and a drawing arrangement (60), which can be coupled to one another via a coupling piece (54), wherein the drawing arrangement (60) can be placed in a parked position in a springloaded manner, and wherein the drawing arrangement (60) is blocked in the parked position by means of a blocking element (80),
**characterised in that**
the blocking element (80) is blocked in the parked position of the drawing arrangement (60) by means of a bolt (110).

2. Sliding arrangement according to claim 1,
**characterized in that** the bolt (110) is actuated against the prestress of a spring (112).

3. The sliding arrangement according to claim 1 or 2,
**characterised in that** the bolt (110) has a switching piece (113), that interacts with a triggering part (85) in order to displace the bolt (110) out of its blocking position.

4. The sliding arrangement according to one of claims 1 to 3,
**characterised in that** the blocking element (80) has a holder (81), which has a guide element (82), and **in that** the guide element (82) is displaced in a guide (14) when the blocking element (80) is displaced with the drawing arrangement (60).

5. The sliding arrangement according to one of claims 1 to 4,
**characterised in that** the blocking element (80) has a switching projection (84) which can be actuated indirectly or directly by the sliding piece (40).

6. The sliding arrangement according to one of claims 1 to 5,
**characterised in that** the blocking element (80) is arranged in a pivotable manner on a bearing (83) of the drawing arrangement (60), and **in that** the blocking element (80) forms the holder (81) and/or the switching projection (84) as a lever arm.

7. The sliding arrangement according to one of claims 1 to 6,
**characterised in that** the bolt (110) has an actuating piece (111) which can be acted on by means of a switch (70) in order to actuate the bolt (110) when the blocking element (80) is blocked.

8. The sliding arrangement according to claim 7,
**characterised in that** the switch (70) is pivotably mounted on a bearing (73) of the drawing arrangement (60).

9. The sliding arrangement according to one of claims 1 to 8,
**characterised in that** the switch (70) can be switched indirectly or directly by means of the sliding piece (40).

10. The sliding arrangement according to one of claims 1 to 9,
**characterised in that** the switch (70) is designed as a lever which can be operatively connected to the sliding piece (40) via a first lever arm (71) and to the bolt (110) via a second lever arm (72).

11. The sliding arrangement according to one of claims 1 to 10,
**characterised in that** the sliding piece (40) is indirectly or directly connected to a release piece (30) at the end region thereof facing the retracted position, wherein the release piece (30) can be displaced between a release position and a blocking position, and **in that** the sliding piece (40) is connected at the end region thereof facing away from the retracted position to the coupling piece (50).

12. The sliding arrangement according to one of claims 1 to 11,
**characterised in that** two springs (15.4 and 120) act on the sliding piece (40) in order to move it into the extended position.

13. The sliding arrangement according to claim 12,
**characterised in that** the springs (15.4 und 120) act in parallel on the sliding piece (40).

14. The sliding arrangement according to one of claims 12 or 13,
**characterised in that** a spring (120) acts as a compression spring and the second spring (15.4) acts as a tension spring on the sliding piece (40).

## Revendications

1. Dispositif coulissant, en particulier dispositif d'ouverture coulissante pour tiroirs, portes coulissantes et autres, comprenant une pièce coulissante (40) et un dispositif de traction (60), qui peuvent être couplés entre eux par une pièce de couplage (54), dans lequel le dispositif de traction (60) peut être repoussé par une précontrainte de ressort dans une position de rangement et dans lequel le dispositif de traction (60) est bloqué dans la position de rangement au moyen d'un élément d'arrêt (80),
**caractérisé en ce que**
l'élément d'arrêt (80) est arrêté dans la position de rangement du dispositif de traction (60) au moyen d'un verrou (110)

2. Dispositif coulissant selon la revendication 1,
**caractérisé en ce que** le verrou (110) est actionné contre la précontrainte d'un ressort (112).

3. Dispositif coulissant selon la revendication 1 ou 2,
**caractérisé en ce que** le verrou (110) présente une pièce de commutation (113), qui coopère avec une partie de déclenchement (85) pour régler le verrou (110) en le déplaçant depuis sa position d'arrêt.

4. Dispositif coulissant selon une des revendications 1 à 3,
**caractérisé en ce que** l'élément d'arrêt (80) présente un support (81), qui porte un élément de guidage (82) et **en ce que** l'élément de guidage (82) est réglé dans son guide (14) en déplaçant l'élément d'arrêt (80) avec le dispositif de traction (60).

5. Dispositif coulissant selon une des revendications 1 à 4,
**caractérisé en ce que** l'élément d'arrêt (80) présente un épaulement de commutation (84), qui peut être actionné indirectement ou directement par la pièce coulissante (40).

6. Dispositif coulissant selon une des revendications 1 à 5,
**caractérisé en ce que** l'élément d'arrêt (80) est situé au niveau d'un palier (83) du dispositif de traction (60) de manière à pouvoir pivoter et **en ce que** l'élément d'arrêt (80) forme le support (81) et/ou l'épaulement de commutation (84) comme un bras de levier.

7. Dispositif coulissant selon une des revendications 1 à 6,
**caractérisé en ce que** le verrou (110) présente une pièce d'actionnement (111), qui peut être sollicitée au moyen d'un commutateur (70) afin d'actionner le verrou (110) lorsque l'élément d'arrêt (80) est bloqué.

8. Dispositif coulissant selon la revendication 7,
**caractérisé en ce que** le commutateur (70) est situé au niveau d'un palier (73) du dispositif de traction (60) de manière pivotante.

9. Dispositif coulissant selon une des revendications 1 à 8,
**caractérisé en ce que** le commutateur (70) peut être commuté au moyen de la pièce coulissante (40) indirectement ou directement.

10. Dispositif coulissant selon une des revendications 1 à 9,
**caractérisé en ce que** le commutateur (70) est conçu comme un levier, qui peut être amené en liaison d'actionnement par le biais d'un premier bras de levier (71) avec la pièce coulissante (40) et par le biais d'un second bras de levier (72) avec le verrou (110).

11. Dispositif coulissant selon une des revendications 1 à 10,
**caractérisé en ce que** la pièce coulissante (40) est reliée au niveau de sa zone d'extrémité orientée vers la position d'insertion indirectement ou directement avec une pièce de libération (30), dans lequel la pièce de libération (30) est réglable entre une position de libération et une position d'arrêt et **en ce que** la pièce coulissante (40) est raccordée au niveau de sa zone d'extrémité à l'opposé de la position d'insertion à la pièce de couplage (50).

12. Dispositif coulissant selon une des revendications 1 à 11,
**caractérisé en ce que** deux ressorts (15.4 et 120) agissent sur la pièce coulissante (40) pour la déplacer dans la position de sortie.

13. Dispositif coulissant selon la revendication 12,
**caractérisé en ce que** les ressorts (15.4 et 120) agissent en parallèle sur la pièce coulissante (40).

14. Dispositif coulissant selon une des revendications 12 ou 13,
**caractérisé en ce qu'**un ressort (120) agit comme un ressort de pression et le deuxième ressort (15.4) agit comme un ressort de traction sur la pièce coulissante (40).
